# EUROPÄISCHE PATENTSCHRIFT

(11) **EP 2 135 743 B1**
(45) Veröffentlichungstag und Bekanntmachung des Hinweises auf die Patenterteilung: **14.05.2014**
(21) Anmeldenummer: 09161195.4
(22) Anmeldetag: 21.03.2003
(51) Int. Cl.: B41F 33/06, B65H 3/08, B65H 5/34, B65H 7/20

(54) **Verfahren zur Steuerung der Bogenzufuhr**
Method for controlling sheet supply
Procédé de commande de l'introduction de feuilles

(30) Priorität: 12.04.2002 DE 10216135
(43) Veröffentlichungstag der Anmeldung: 23.12.2009
(62) Teilanmeldung aus: 03006270.7
(73) Patentinhaber: Koenig & Bauer AG, 97080 Würzburg (DE)
(72) Erfinder: Preuß, Karl, 97082, Würzburg (DE); Kohl, Bernd, 01662, Meißen (DE); Diem, Guntram, 1210, Wien (AT)

(56) Entgegenhaltungen:
- EP-A- 0 727 374
- EP-A- 1 281 647
- EP-A1- 0 922 657
- DE-A- 10 105 991

## Beschreibung

Die Erfindung betrifft ein Verfahren zur Steuerung der Bogenzufuhr zu einer bogenverarbeitenden Maschine mit einem Bogenanleger nach dem Oberbegriff des 1. Anspruchs.

In derartigen bogenverarbeitenden Maschinen, insbesondere in Bogendruckmaschinen, besteht das grundsätzliche Problem, dass bei Vorliegen eines Doppel-, Fehl- oder Schiefbogens der Bogenanleger einschließlich des Bändertischs von der Bogendruckmaschine antriebsmäßig getrennt und innerhalb eines Arbeitstaktes stillgesetzt wird, um ein Einlaufen von fehlerbehafteten Bogen in die Bogendruckmaschine zu verhindern. Nachteilig ist, dass nach dem Stillsetzen des Bogenanlegers mit dem Bändertisch neben dem fehlerbehafteten Bogen die gesamte Bogenstaffel zwischen der Anlage und den Taktrollen zu entfernen ist. Die gesamte Bogenstaffel muss auch dann entfernt werden, wenn Störungen in der nachgeordneten Druckmaschine, z.B. im Bogenlauf oder in der Bogenauslage auftreten, da in diesen Fällen die gesamte Druckmaschine und der Bogenanleger mit dem Bändertisch innerhalb eines Arbeitstaktes zum Stillstand gebracht wird.

Die DE 195 05 560 C2 beschreibt ein Verfahren zur Steuerung der Bogenzufuhr zu Bogendruckmaschinen. Bei diesem Verfahren werden lediglich Doppel- oder Fehlbogen erfasst. Dazu ist eine Doppel- oder Fehlbogenkontrolle im Bereich der Taktrollen, also im oberen Bereich des Bändertischs vorgesehen. Bei Feststellung eines Doppel- oder Fehlbogens wird die Entnahme weiterer Bogen vom Bogenstapel stillgesetzt und die Anzahl der in Bogentransportrichtung auf der Förderstrecke dem Doppel- oder Fehlbogen vorausgehenden Bogen bestimmt und noch in die Druckmaschine gefördert. Vor dem Einlaufen des Fehl- oder Doppelbogens wird der Bogentransport stillgesetzt und der fehlerbehaftete Bogen kann entfernt werden.

Dieses Verfahren hat den Nachteil, dass es nur bei einer geringen Anzahl der auftretenden Störungen zur Anwendung gelangt. Störungen, die ihre Ursache in Doppel- oder Fehlbogen haben, treten beim Betrieb von Bogendruckmaschinen im Verhältnis zu anderen Störungen selten auf, so dass eine Verringerung des Makulaturanfalls, bedingt durch das Entfernen der Bogenstaffel nach einem Maschinenstopp, in einem geringen Maß möglich ist.

Die DE 101 05 991 A1 beschreibt ein Verfahren zur Steuerung der Bogenzufuhr zu einer Druckmaschine, bei dem Bogen von einem Stapel vereinzelt und der Maschine zugeführt werden. Dabei wird mittels Bogendetektoren bei unrichtiger Vereinzelung oder Zufuhr oder beim Vorhandensein fehlerhafter Bogen Signale abgeleitet und einer Steuereinrichtung zugeführt. Bei dem zur Entnahme von doppelt oder unrichtig zugeführten Bogen oder von fehlerhaften Bogen wird die Vereinzelung und Zufuhr zu einem Zeitpunkt angehalten bei dem der zuerst zu entnehmende Bogen eine vorgegebene Position erreicht hat.

In der EP 12 81 647 A2 wird ausgeführt, dass das Transportband nach dem Stoppen nach einen vorbestimmten Beschleunigungsprofil angefahren wird.

Aus der EP 0 922 657 A1 ist eine Druckmaschine mit einem Bogentrenner bekannt, der Arbeitsorgane zum Erfassen, Trennen und Fördern sowie Steuerorgane zum Zuführen von einem unterstützenden Blas- und/oder Saugluftstroms aufweist. Diesen ist ein separat ansteuerbarer Antrieb zugeordnet, die mittels in einem Arbeitsdiagramm/Kennlinienspeicher einer Steuereinheit abgespeicherter Arbeitsdiagramme und Kennlinien ansteuerbar sind.

Aus der EP 0 727 374 A1 ist eine Lösung bekannt, bei der ebenfalls bei Feststellung eines Doppel- oder Fehlbogens die Entnahme weiterer Bogen vom Anlegerstapel sofort stillgesetzt wird. Dabei wird die Anzahl der in Bogentransportrichtung auf der Förderstrecke dem Doppel- oder Fehlbogen vorausgehenden Bogen bestimmt und noch in die Druckmaschine hineingefördert und bedruckt. Noch vor dem Einlaufen des letzten in Bogentransportrichtung vor dem Doppel- oder Fehlbogen liegenden Bogens in die Druckmaschine wird die Farbzufuhr abgestellt. Das Stillsetzen des Bogentransportes nach dem Stillsetzen der Bogenentnahme vom Anlegerstapel erfolgt genau dann, wenn der Doppel- oder Fehlbogen die Anlage erreicht.

Diese Lösungen haben den Nachteil, dass das Entfernen der Bogenstaffel von Hand zeitaufwändig ist und zu Makulaturbogen führt..

Aufgabe der Erfindung ist es, ein Verfahren derart auszubilden, dass mit einem geringen Zeitaufwand und ohne Makulaturanfall eine Bogenstaffel aus dem Bereich der Bogenzufuhr entfernt werden kann.

Erfindungsgemäß wird die Aufgabe durch ein Verfahren nach den Merkmalen des 1. Anspruchs gelöst.

Durch die erfindungsgemäße Lösung ist es möglich, unabhängig davon, ob ein Stopp durch einen Fehler in der bogenverarbeitenden Maschine oder durch einen Fehler im Bogenanleger hervorgerufen wird, die bereits auf dem Bändertisch oder Saugbändertisch befindlichen Bogen zum Stapel zurückzutransportieren und einer Verarbeitung zuzuführen.

An einem Ausführungsbeispiel wird die Erfindung näher erläutert. In der zugehörigen Zeichnung ist ein Bogenanleger 1 mit einem Bändertisch 2 dargestellt. Der Bändertisch 2 ist als Saugbändertisch 2.1 ausgebildet. Die erfindungsgemäße Lösung wird an einem Bogenanleger 1 mit einem Saugbändertisch 2.1, bei dem Bogen 8 mittels Unterdruck an Saugbändern 26.1 gehalten werden, erläutert, wobei die erfindungsgemäße Lösung auch bei einem Bogenanleger 1 mit einem Bändertisch 2 realisiert werden kann, bei dem die Bogen 8 auf bekannte Weise durch an einem Stabgitter angeordnete Andrückrollen gegen Transportbänder 26 des Bändertischs geführt werden. Dem Saugbändertisch 2.1 sind ein Anlegtisch 3 mit Vordermarken 4, eine Schwinganlage 5 und ein Anlegzylinder 6 eines Anlagedruckwerks 7 einer Bogendruckmaschine nachgeordnet. Im Bogenanleger 1 ist ein aus den Bogen 8 bestehender Stapel 9 auf einer Stapelplatte 10 positioniert. Die Stapelplatte 10 ist an Transportmitteln 11 befestigt, die mit einem nicht dargestellten Aufzug verbunden sind. Der Oberseite des Stapels 9 ist ein Bogentrenner 12 zugeordnet. Der Bogentrenner 12 weist Trennsauger 13 und Transportsauger 14 sowie Hinterkantenanschläge 15 auf. Der Bogentrenner 12 ist mittels eines Stellantriebs 16 höhenverstellbar im Bogenanleger 1 vorgesehen. Darüber hinaus kann der Bogentrenner 12 zur Formatanpassung in oder entgegen einer Transportrichtung 17 verschoben werden. Dem Bogentrenner 12 ist im Ausführungsbeispiel eine das Höhenniveau des Stapels 9 erfassende Abtasteinrichtung 18 zugeordnet. Die Abtasteinrichtung 18 kann auch beliebig an anderen Stellen des Bogenanlegers 1 vorgesehen sein. Der Antrieb des Bogentrenners 12 erfolgt mittels eines ersten Einzelantriebs 19, der z.B. als Elektromotor ausgebildet sein kann. An der Hinterseite und ggf. an den Seiten des Stapels 9 sind weiterhin Bläser 36 vorgesehen zum Vorlockern der Bogen 8 auf dem Stapel 9 sowie zum Unterblasen der Bogen 8 beim Transport. Um ein die Bogen 8 tragendes Luftpolster ausbilden zu können, sind seitlich am Stapel 9 Seitenbleche 20 angeordnet. Es ist aber auch möglich, lediglich dem Stapel 9 seitlich begrenzende Führungselemente 20.1 zuzuordnen.

An der Vorderseite des Stapels 9 erstreckt sich über die Breite des Stapels 9 eine Klappenwelle 21, deren Antrieb von einem dritten Einzelantrieb 31 erfolgt, und dieser nachgeordnet ist eine Blasstange 22, deren Blasrichtung etwa entgegen einer Transportrichtung 17 verläuft.

Der der Blasstange 22 nachgeordnete Saugbändertisch 2.1 besteht aus einer Antriebswalze 23 und einer Umlenkwalze 24, zwischen denen ein Saugkasten 25 vorgesehen ist, wobei die Walzen 23, 24 von mindestens einem Saugband 26.1 umschlungen sind. Das Saugband 26.1 wird durch Spannwalzen 27 gespannt. Das Saugband 26.1 ist auf bekannte Weise mit Saugöffnungen versehen, die mit im Saugkasten 25 vorgesehenen Saugbohrungen bei ihrer Bewegung in Transportrichtung 17, angetrieben durch die Antriebswalze 23, in Wirkverbindung gelangen. Die Antriebswalze 23 wird von einem zweiten Einzelantrieb 28, z.B. von einem Elektromotor, angetrieben. Mit der Antriebswalze 23 korrespondieren Taktrollen 29, die periodisch innerhalb eines Arbeitstaktes gegen die Antriebswalze 23 gesteuert werden. Gegen den dem Saugbändertisch 2.1 nachgeordneten Anlegtisch 3 werden aus einer unter dem Anlegtisch 3 gelegenen Rastposition die Vordermarken 4 in eine Arbeitsposition gesteuert. Dem Anlegtisch 3 ist eine Kontrolleinrichtung 32 zugeordnet. Die dem Anlegtisch 3 nachgeordnete Schwinganlage 5 weist ein Bogenhaltesystem 30 auf und führt eine Schwenkbewegung zwischen dem Anlegtisch 3 und dem Anlegzylinder 6 des Anlagedruckwerks 7 aus.

Die Bogenvereinzelungs- sowie Bogenfördermittel antreibende Einzelantriebe 19, 28, 31, der Stellantrieb 16 und die Kontrolleinrichtung 32, wobei weitere Antriebe oder Mess- und Steuereinrichtungen im Bogenanleger 1 vorgesehen sein können, sind mit einer Verarbeitungselektronik 33 des Bogenanlegers 1 verbunden, die mit einer Steuerung 34 der nachgeordneten bogenverarbeitenden Maschine verknüpft ist. Der Bogenanleger 1 wird über die Maschinensteuerung 34 und die Verarbeitungselektronik 33 synchron der Maschine nachgeführt.

Dazu kann z.B. dem Anlegzylinder 6 ein Drehwinkelgeber 35 zugeordnet sein, der mit der Maschinensteuerung 34 verbunden ist. Die Einzelantriebe 19, 28, 31 laufen synchron zueinander sowohl über 360° einer Eintourenwelle als auch innerhalb einer Zeiteinheit.

Bei einem taktsynchronen Nachführen des Bogenanlegers 1 wird von den Trennsaugern 13, angetrieben durch den dem Bogentrenner 12 zugeordneten ersten Einzelantrieb 19, der jeweils oberste Bogen 8 vom Stapel 9 vereinzelt und an die Transportsauger 14 übergeben, welche die vereinzelten Bogen 8 in Transportrichtung 17 fördern. Das Vereinzeln der Bogen 8 wird dadurch unterstützt, dass durch Bläser 36 der Stapel 9 aufgelockert und durch weitere Bläser 36 der jeweils von den Transportsaugern 14 geförderte Bogen 8 unterblasen wird. Die von den Transportsaugern 14 geförderten Bogen 8 werden von den taktmäßig aufsetzenden Taktrollen 29 gegen die Antriebswalze 23 geführt und danach von den Transportsaugern 14 freigegeben. Dabei wird die Klappenwelle 21, angetrieben durch den dritten Einzelantrieb 31, aus der Bahn der Bogen 8 geschwenkt und die Blasluftzufuhr zur Blasstange 22 ist unterbrochen.

Die von den Taktrollen 29 gegen die Antriebswalze 23 geführten Bogen 8 werden von den Saugbändern 26.1, die über den Saugkasten 26 ständig mit Unterdruck beaufschlagt werden, erfasst und unterlappt auf den Anlegtisch 3 sowie mit der Vorderkante gegen die in Arbeitsposition befindlichen Vordermarken 4 transportiert. Im Ausführungsbeispiel ist dem Anlegtisch 3 eine die Bogen 8 detektierende Kontrolleinrichtung 32 vorgesehen. Es ist auch möglich, mehrere, die Bogen 8 kontrollierende Messeinrichtungen vorzusehen und diese verteilt über den Weg der Bogen 8, den diese vom Bogenanleger 1 bis zu den Vordermarken 4 zurücklegen, anzuordnen.

Wenn von der Kontrolleinrichtung 32 keine mit Fehlern behaftete Bogen 8 erfasst werden, wird der an den Vordermarken 4 anliegende Bogen 8 vom Bogenhaltesystem 30 der Schwinganlage 5 übernommen und zum Anlegzylinder 6 transportiert, wobei die Vordermarken 4 in ihre Position unter dem Anlegtisch 8 geschwenkt werden. Wird von der Kontrolleinrichtung 32 ein mit Fehlern behafteter Bogen 8 detektiert, wird von der Kontrolleinrichtung 32 ein Signal der Verarbeitungselektronik 33 zugeführt und durch diese die Verknüpfung zur Maschinensteuerung gelöst sowie sämtliche Einzelantriebe 16, 19, 28, 31 des Bogenanlegers 1 taktgebunden, d.h. innerhalb eines Arbeitstaktes stillgesetzt.

Nach dem Entfernen des fehlerbehafteten Bogens 8 vom Anlegtisch 3 wird durch ein manuell der Verarbeitungselektronik 33 zugeführtes Startsignal ein Abführen der auf dem Saugbändertisch 2.1 befindlichen Bogen 8 eingeleitet. Dazu wird die Blas- und Saugluftzufuhr zum Bogentrenner 12 sowie die Blasluftzufuhr zu den Bläsern 36 unterbrochen und die Blasstange 22 mit Blasluft beaufschlagt. Gleichzeitig wird der Stellantrieb 16 aktiviert und durch diesen der Bogentrenner 12 angehoben. Ebenfalls werden der zweite Einzelantrieb 28 und der dritte Einzelantrieb 31 aktiviert, wobei die Drehrichtung des zweiten Einzelantriebs 28 und damit Drehrichtung der die die Saugbänder 26.1 führenden Antriebswalze 23 umgekehrt wird. Damit werden die auf dem Saugbändertisch 2 von den Saugbändern 26.1 gehaltenen Bogen 8 entgegen der Transportrichtung 17 gefördert und so auf den Stapel 9 zurückgeführt. Das Zurückführen der Bogen 8 wird unterstützt, indem die Taktrollen 29 getaktet gegen die Antriebswalze 23 geführt werden, wobei den Taktrollen 29 entweder ein weiterer Einzelantrieb, der von der Verarbeitungselektronik 33 gesteuert wird, zugeordnet ist oder die Taktrollen 29 sind antriebsseitig mit der Antriebswalze 23 verbunden. Bei ihrem Rücktransport zum Stapel 9 werden die Bogen 8 durch den von der Blasstange 22 ausgehenden Blasluftstrom geführt und durch die Schwenkbewegung der Klappenwelle 21 auf den Stapel 9 geschoben.

Die auf den Stapel 9 transportierten Bogen 8 werden durch die Hinterkantenanschläge 15 sowie durch die Seitenbleche 20 oder Führungselemente 20.1 zentriert. Durch das Zurückführen der Bogen 8 auf den Stapel 9 verändert sich das Höhenniveau des Stapels 9, das ständig von der Abtasteinrichtung 18 erfasst wird. Bei Überschreiten eines Grenzwertes wird auf bekannte Weise durch die Abtasteinrichtung 18 ein Signal generiert und der Verarbeitungselektronik 33 zugeführt, welche einen Antrieb ansteuert, durch den die Stapelplatte 10 abgesenkt wird bis ein Arbeitsniveau erreicht ist. Danach können die Bogen 8 wieder vom Stapel 9 durch die Trennsauger 13 vereinzelt und mit Hilfe der Transportsauger 14 in Transportrichtung 17 gefördert werden. Dazu wird durch den Stellantrieb 16 der Bogentrenner 12 in seine Arbeitsposition abgesenkt, die Saug- und Blasluftzuführung zum Bogentrenner 12 sowie die Blasluftzufuhr zu den Bläsern 36 aktiviert und die Blasluftzufuhr zu der Blasstange 22 unterbrochen. Gleichzeitig werden die Einzelantriebe 19, 28, 31 aktiviert, wobei die ursprüngliche Drehrichtung des zweiten Einzelantriebs 28 wieder hergestellt wird, so dass die Bogen 8 vom Stapel 9 in Transportrichtung 17 abgefördert und den Vordermarken 4 zugeführt werden können. Nach dem Ausrichten des ersten Bogens 8 an den Vordermarken 4 wird die Verknüpfung zwischen der Verarbeitungselektronik 33 und der Maschinensteuerung 34 wieder hergestellt und der Bogenanleger 1 mit dem Saugbändertisch 2 innerhalb eines Arbeitstaktes zugeschaltet.

Kommt es durch einen Fehler in der bogenverarbeitenden Maschine zu einem Stopp, wird üblicherweise die gesamte Anlage innerhalb eines Arbeitstaktes zum Stillstand gebracht. Sollen die auf dem Saugbändertisch 2 befindlichen Bogen 8 auf den Stapel 9 zurückgeführt werden, wird ebenfalls die Verknüpfung zwischen der Maschinensteuerung 34 und der Verarbeitungselektronik 33 gelöst und danach wie vorstehend dargestellt verfahren.

### Aufstellung der verwendeten Bezugszeichen

- 1: Bogenanleger
- 2: Bändertisch
- 2.1: Saugbändertisch
- 3: Anlegtisch
- 4: Vordermarke
- 5: Schwinganlage
- 6: Anlegzylinder
- 7: Anlagedruckwerk
- 8: Bogen
- 9: Stapel
- 10: Stapelplatte
- 11: Transportmittel
- 12: Bogentrenner
- 13: Trennsauger
- 14: Transportsauger
- 15: Hinterkantenanschlag
- 16: Stellantrieb
- 17: Transportrichtung
- 18: Abtasteinrichtung
- 19: erster Einzelantrieb
- 20: Seitenblech
- 20.1: Führungselement
- 21: Klappenwelle
- 22: Blasstange
- 23: Antriebswalze
- 24: Umlenkwalze
- 25: Saugkasten
- 26: Transportbänder
- 26.1: Saugband
- 27: Spannwalze
- 28: zweiter Einzelantrieb
- 29: Taktrolle
- 30: Bogenhaltesystem
- 31: dritter Einzelantrieb
- 32: Kontrolleinrichtung
- 33: Verarbeitungselektronik
- 34: Maschinensteuerung
- 35: Drehwinkelgeber
- 36: Bläser

## Patentansprüche

1. Verfahren zur Steuerung der Bogenzufuhr zu einer bogenverarbeitenden Maschine mit einem Bogenanleger (1), wobei die Bogen (8) durch einen mit einem ersten Einzelantrieb (19) ausgestatteten Bogentrenner (12) von einem Stapel (9) vereinzelt und in einer Transportrichtung (17) auf einem Bändertisch (2) oder Saugbändertisch (2.1) zur Maschine gefördert werden, wobei dem Stapel (9) Bläser (36) zugeordnet sind und den Bläsern (36) und dem Bogentrenner (12) Saug- und Blasluft zugeführt wird, der Bändertisch (2) oder Saugbändertisch (2.1) mit einem zweiten Einzelantrieb (28) ausgestattet ist und eine in Transportrichtung (17) gesehen im vorderen Bereich des Stapels (9) von einem dritten Einzelantrieb (31) angetriebene Klappenwelle (21) angeordnet ist, der erste, der zweite und der dritte Einzelantrieb (19, 28, 31) durch eine mit einer Maschinensteuerung (34) der nachgeordneten Maschine verknüpften Verarbeitungselektronik (33) gesteuert werden und der Bogen (8) auf dem Bändertisch (2) oder Saugbändertisch (2.1) hinsichtlich Doppel-, Fehl oder Schiefbogen kontrolliert wird und bei Vorliegen eines derartigen Bogens oder bei Störungen in der nachgeordneten Maschine ein Stillsetzen der Bogenzufuhr erfolgt,
**dadurch gekennzeichnet, dass**
nach dem Stillsetzen des Bogenanlegers (1) die Verknüpfung zwischen der Verarbeitungselektronik (33) und der Maschinensteuerung (34) getrennt und das Zuführen der Blas- und Saugluft zum Bogentrenner (12) und zu den Bläsern (36) unterbrochen wird, der Bogentrenner (12) vom Stapel (9) abgehoben und der zweite und der dritte Einzelantrieb (28, 31) aktiviert werden, dabei die Drehrichtung des zweiten Einzelantriebs (28) umgekehrt wird und die auf dem Bändertisch (2) oder Saugbändertisch (2.1) liegenden Bogen (8) entgegen der Transportrichtung (17) auf den Stapel (9) zurückgeführt werden.

2. Verfahren nach Anspruch 1, **dadurch gekennzeichnet, dass** mit dem Einzelantrieb (28) Taktrollen (29) angetrieben werden, die die Bogen (8) gegen die Antriebswalze (23) führen.

3. Verfahren nach Anspruch 1 oder 2, **dadurch gekennzeichnet, dass** zwischen der Antriebswalze (23) und der Klappenwelle (21) eine Blasluftzuführung vorgesehen ist, durch die die zum Stapel (9) transportierten Bogen (8) etwa entgegen der Transportrichtung (17) unterblasen werden.

4. Verfahren nach Anspruch 1, **dadurch gekennzeichnet, dass** die entgegen der Transportrichtung (17) geförderten Bogen (8) durch die Bewegung der Klappenwelle (21) auf den Stapel (9) und mit der Hinterkante gegen an der Hinterseite des Stapels (9) befindliche Hinterkantenanschläge (15) transportiert werden.

5. Verfahren nach Anspruch 1 oder 4, **dadurch gekennzeichnet, dass** die auf den Stapel (9) geförderten Bogen (8) durch seitlich dem Stapel (9) zugeordnete Seitenbleche (20) und/oder Führungselemente (20.1) nach den Seitenkanten ausgerichtet werden.

6. Verfahren nach Anspruch 1, **dadurch gekennzeichnet, dass** während des Förderns der Bogen (8) zurück zum Stapel (9) das Höhenniveau des Stapels (9) durch die Abtasteinrichtung (18) erfasst und der Stapel (9) abgesenkt werden kann.

## Claims

1. Method of controlling sheet feeding to a sheet processing machine with a sheet feeder (1), wherein the sheets are separated from a stack (9) by a sheet separator (12), which is equipped with a first individual drive (19), and conveyed in a transport direction (17) on a belt table (2) or suction belt table (2.1) to the machine, wherein blowers (36) are associated with the stack (9) and suction and blowing air is fed to the blowers (36) and the sheet separator (12), the belt table (2) or suction belt table (2.1) is equipped with a second individual drive (28) and a flap shaft (21), which is driven by a third individual drive (31), is arranged in the front region of the stack (9) as seen in the transport direction (17), the first, second and third individual drives (19, 28, 31) are controlled by an electronic processing system (33) linked with a machine control (34) of the downstream machine and the sheet (8) on the belt table (2) or suction belt table (2.1) is checked with respect to double sheets, missing sheets or skewed sheets and when a sheet of that kind is present or when there are disturbances in the downstream machine stopping of the sheet feed takes place,
**characterised in that**
after stopping of the sheet feeder (1) the link between the electronic processing system (33) and the machine control (34) is separated and the feed of blowing and suction air to the sheet separator (12) and the blowers (36) is interrupted, the sheet separator (12) is lifted off the stack (9) and the second and third individual drives (28, 31) are activated, **in that** case the rotational direction of the second individual drive (28) is reversed and the sheets (8) lying on the belt table (2) or the suction belt table (2.1) are fed back to the stack (9) oppositely to the transport direction (17).

2. Method according to claim 1, **characterised in that** cycle rollers (29) which guide the sheets (8) against the drive roller (23) are driven by the individual drive (28).

3. Method according to claim 1 or 2, **characterised in that** provided between the drive roller (23) and the flap shaft (21) is a blowing air feed by which the sheets (8) transported to the stack (9) are blown under approximately oppositely to the transport direction (17).

4. Method according to claim 1, **characterised in that** the sheets (8) conveyed oppositely to the transport direction (17) are transported by the movement of the flap shaft (21) onto the stack (9) and with the rear edge against rear-edge abutments (15) at the rear side of the stack (9).

5. Method according to claim 1 or 4, **characterised in that** the sheets (8) conveyed onto the stack (9) are oriented in accordance with the side edges by side plates (20) and/or guide elements (20.1) laterally associated with the stack (9).

6. Method according to claim 1, **characterised in that** during conveying of the sheets (8) back to the stack (9) the height level of the stack (9) can be detected by the scanning device (18) and the stack (9) lowered.

## Revendications

1. Procédé de commande de l'alimentation en feuilles d'une machine de traitement de feuilles comportant un margeur (1), les feuilles (8) étant séparées une à une d'une pile (9) par un séparateur de feuilles (12) équipé d'un premier entrainement individuel (19), et étant transportées dans une direction de transport (17) sur une table à bandes transporteuses (2) ou une table à bandes aspirantes (2.1) vers la machine, des organes de soufflage (36) étant associés à la pile (9), et de l'air d'aspiration et de soufflage étant fourni aux organes de soufflage (36) et au séparateur de feuilles (12), la table à bandes transporteuses (2) ou la table à bandes aspirantes (2.1) étant équipée d'un second entrainement individuel (28), un arbre de clapet (21) entrainé par un troisième entrainement individuel (31) étant monté à l'avant de la pile (9) dans la direction de transport (17), le premier, le second et le troisième entrainement individuel (19, 28, 31) étant commandés par une électronique de traitement (33) combinée à une commande de machine (34) de la machine située en aval, et les feuilles (8) situées sur la table à bandes transporteuses (2) ou sur la table à bandes aspirantes (2.1) étant contrôlées pour identifier les feuilles en double, les feuilles manquantes ou les feuilles positionnées en biais, et en présence de telles feuilles, ou d'incidents dans la machine située en aval, un arrêt de l'alimentation en feuilles étant effectué,
**caractérisé en ce qu'**
après l'arrêt du margeur (1) la combinaison entre l'électronique de traitement (33) et la commande de machine (34) est supprimée l'alimentation en air de soufflage et d'aspiration vers le séparateur de feuilles (12) et les organes de soufflage (36) est interrompue, le séparateur de feuilles (12) est soulevé de la pile (9), et le second et le troisième entrainement individuels (28, 31) sont activés le sens de rotation du second entrainement individuel (28) étant inversé, et les feuilles (8) situées sur la table à bandes transporteuses (2) ou sur la table à bandes aspirantes (2.1) étant ramenées sur la pile (9) dans la direction opposée à la direction de transport (17).

2. Procédé conforme à la revendication 1,
**caractérisé en ce que**
l'entrainement individuel (28) entraine des galets de cadencement (29) qui transfèrent les feuilles (8) contre le cylindre d'entrainement (23).

3. Procédé conforme à la revendication 1 ou 2,
**caractérisé en ce qu'**
entre le cylindre d'entrainement (23) et l'arbre de clapet (21) est prévue une alimentation en air de soufflage permettant d'insuffler par en dessous les feuilles (8) transportées vers la pile (9) essentiellement dans la direction opposée à la direction de transport (17).

4. Procédé conforme à la revendication 1,
**caractérisé en ce que**
les feuilles (8) se déplaçant dans la direction opposée à la direction de transport (17) sont transportées sur la pile (9) par le mouvement de l'arbre à clapet (21) et par leur arête arrière contre une butée d'arête arrière (15) située sur la face arrière de la pile (9).

5. Procédé conforme à la revendication 1 ou 4,
**caractérisé en ce que**
les feuilles (8) transférées sur la pile (9) sont orientées, sur leurs arêtes latérales par des tôles latérales (20) et/ou des éléments de guidage (20.1) associés latéralement à la pile (9).

6. Procédé conforme à la revendication 1,
**caractérisé en ce que**
lors du retour des feuilles (8) vers la pile (9), la hauteur de cette pile (9) est détectée par le dispositif détecteur (18) et la pile (9) peut être abaissée.
